# EUROPÄISCHE PATENTSCHRIFT

(11) **EP 2 418 450 B1**
(45) Veröffentlichungstag und Bekanntmachung des Hinweises auf die Patenterteilung: **17.06.2015**
(21) Anmeldenummer: 11006619.8
(22) Anmeldetag: 11.08.2011
(51) Int. Cl.: F28F 1/12, F28F 7/02, F28F 13/00, F28D 21/00, F28D 5/00, F28D 15/02

(54) **Wärmeübertrager aus einer dreidimensionalen textilen Struktur, Verfahren zu dessen Herstellung und dessen Verwendung**
Heat exchanger of three-dimensional textile structure, use of same and method for producing same
échangeur de chaleur d'une structure textile tridimensionnelle, son procédé de fabrication et son utilisation

(30) Priorität: 11.08.2010 DE 102010034019
(43) Veröffentlichungstag der Anmeldung: 15.02.2012
(73) Patentinhaber: Fraunhofer-Gesellschaft zur Förderung der angewandten Forschung e.V., 80686 München (DE)
(72) Erfinder: Schnabel, Lena, Dr.-Ing., 79110 Freiburg (DE); Herrmann, Michael, Dr.-Ing., 79100 Freiburg (DE); Henninger, Stefan, Dr. rer. nat., 79346 Endingen (DE); Wittstadt, Ursula, Dipl.-Ing., 79111 Freiburg (DE); Andersen, Olaf, Dr.-Ing., 01097 Dresden (DE); Studnitzky, Thomas, Dr.-Ing., 01309 Dresden (DE)
(74) Vertreter: Riepe, Hans-Gerd

(56) Entgegenhaltungen:
- EP-A2- 1 715 276
- DE-A1-102006 035 189
- DE-A1-102009 022 932
- US-A1- 2004 226 702

## Beschreibung

Die Erfindung betrifft einen Wärmeübertrager, der eine dreidimensionale textile Struktur aus Drähten oder technischen Fasern mit unterschiedlichen Strukturbereichen aufweist, wobei sich die Strukturbereiche in der Dichte der technischen Fasern oder Drähte oder der Porosität unterscheiden, so dass ein Strukturbereich in Form von Kanälen gegenüber dem anderen Strukturbereich verschlossen ist, und der andere Strukturbereich eine vergrößerte äußere Oberfläche aufweist. Ebenso betrifft die Erfindung ein Verfahren zur Herstellung derartiger Wärmeübertrager. Diese Wärmeübertrager werden insbesondere im Bereich der Sorptionswärmepumpen und -kältemaschinen, Heat pipes, Verdunstungskühlern, Kondensatoren und Katalysatoren eingesetzt.

In vielen Wärmeübertragungsprozessen kann eine Verbesserung der Übertragungsleistung erreicht werden, indem die Auslegung/Gestaltung des Strömungskanals an die Eigenschaften, z.B. Dichte, Druck, Strömungsregime, Oberflächenspannung, Aggregatzustand, des jeweils wärmeabgebenden und wärmeaufnehmenden Fluids angepasst wird. Weitere Anforderungen an die Gestaltung des Wärmeübertragers können sich durch Phasenübergänge oder chemische Reaktionsprozesse ergeben. Hier sind häufig auf einer Seite des Wärmeübertragers stark vergrößerte Oberflächen erforderlich, die eine möglichst maximale Kontaktfläche zwischen dem Wärmeübertrager und dem zu kondensierenden/zu verdampfenden Medium bzw. zwischen den Reaktanden herstellen.

Bisher werden in der Wärmeübertragung die fluidführenden Strukturen und Funktionsbereiche, die beispielsweise durch Turbulenzerzeugung oder durch große volumenspezifische Oberflächen den Wärmeübergang verbessern, in getrennten Fertigungsschritten erzeugt und sind jeweils selbsttragende Bereiche.

Häufige Gestaltungsformen von Oberflächenvergrößerungen sind z.B. Finnen oder Lamellen, als Turbulenzstrukturen werden Rillen, Einkerbungen oder vergleichbares angewendet.

Konkrete Anwendung finden vergrößerte oder strukturierte Oberflächen in folgenden Bereichen:
- Verdampfungs-, Verdunstungs- oder Kondensationsprozesse,
- Luft/Wasser-Wärmeübertrager,
- Trennprozesse in der Verfahrenstechnik,
- Ad- und Absorptionsprozesse,
- in Fluidkanälen (Turbulenzstrukturen),
- Heat-Pipes (durchströmbare Kapillarstruktur).

In der Praxis erfolgt die Zusammenführung der unterschiedlichen Funktionalitäten eines Wärmeübertragers in fertigungstechnisch nacheinander abfolgenden Prozessschritten. Beispielsweise werden für die Herstellung eines Lamellen-Wärmeübertragers zunächst Rohre gezogen, zurechtgeschnitten und dann entsprechend dem Wärmeübertragerdesign angeordnet. Anschließend werden die Lamellen-Bleche aufgefädelt und durch Aufweiten der Rohre mit diesen verbunden. Zum Abschluss werden die einzelnen Rohre durch das Anlöten von Bögen miteinander verbunden.

Trotz der insgesamt aufwendigen Fertigungsabfolge können die Rohre lediglich durch Aufweiten mit den Lamellen-Blechen verbunden werden, auch wenn hier eine stoffschlüssige Verbindung einen deutlich verbesserten Wärmedurchgang zur Folge hätte. Eine stoffschlüssige Verbindung ist aber aufgrund des engen Lamellenabstands und der damit erschwerten Zugänglichkeit der Kontaktstelle zwischen Rohr und Lamelle bei vertretbarem Aufwand nicht zu realisieren. Stoffschlüssige Verbindungen werden in der Praxis derart realisiert, dass das Rohr und die Oberflächenvergrö-βerung aus einem Material gefertigt werden und die vergrößerte Oberfläche beispielsweise durch Walz-oder Fräsverfahren erzeugt wird. Die so erreichbare Oberflächenvergrößerung ist aber hinsichtlich ihres Volumenanteils limitiert und auf radiale Geometrien beschränkt.

Generell ist es für eine verbesserte Wärmeübertragung von zentralem Interesse, dass die Funktionsstrukturen, d.h. die Oberflächenvergrößerung oder Turbulenzstrukturen, von beiden Seiten stoffschlüssig mit den Wandungen des Fluidkanals verbunden sind, da hierdurch der Wärmeübergang deutlich verbessert wird. Darüber hinaus ist in vielen Anwendungen, bedingt durch Materialkosten, Energieverbrauch, z.B. im Fahrzeugbereich, und die erreichbare Effizienz, die Minimierung der thermischen Masse des Wärmeübertragers eine weitere zentrale Aufgabenstellung.

Die DE 10 2005 017 920 A1 beschreibt verschiedene Autokühlerstrukturen. Hierbei werden metallische Gewebestrukturen als Wärmeleiter in den von Abgas oder Dampf durchströmten Bereich eingesetzt, um die Wärme besser an die flüssigkeitsführenden Kanalstrukturen abgeben zu können.

Die DE 689 05 402 T2 beschreibt einen Wärmeübertrager, der aus Flachrohren besteht, auf die eine Gewebestruktur aufgeschweißt wird. Dabei wird das Drahtgewebe so dimensioniert, dass ein optimales Verhältnis für die maximale Anströmfläche bei minimalem Druckverlust realisiert wird.

Die DE 10 2005 012 754 A1 beschreibt ein Verfahren, bei dem durch Feuerverzinken, d.h. durch Tauchen der Kanalstruktur und der Oberflächenvergrößerung in flüssiges Zink, stoffschlüssige Verbindungen zwischen den Gewebeeinheiten und der Fluidstruktur gebildet werden.

In EP 1 715 276, welches als nächstliegender Stand der Technik berücksichtigt werden kann, werden metallische Gewebestrukturen als Wärmeleiter in dem von Abgas oder Dampf durchströmten Bereich eingesetzt, um die Wärme besser an die flüssigkeitsführenden Kanalstrukturen abgeben zu können.

Die Rohre und Wärmeübertragungsgewebe im Wärmetauscher der EP 1 715 276 stellen nur einzelne nebeneinander angeordnete Elemente und eben keine Strukturbereiche einer einzelnen dreidimensionalen textilen Struktur dar.

Die oben beschriebene Herstellung von Wärmeübertragern mit vergrößerten Oberflächen zeigt deutlich, dass in Leichtbau-Anwendungen (Lamellen-Wärmeübertragern) die thermische Kontaktierung der Oberflächenvergrößerung mit der fluidführenden Struktur nicht oder nur durch großen technischen Aufwand realisiert werden kann. Alternative Herstellungsverfahren zur Oberflächenvergrößerung, wie z.B. Walzen oder Fräsen, erlauben zwar einen guten Wärmeübergang, erreichen aber nicht ausreichend geringe thermische Massen und sind in der geometrischen Ausführung stark eingeschränkt.

Aufgabe der vorliegenden Erfindung ist daher die Bereitstellung eines Wärmeübertragers, der in Leichtbau-Weise, d.h. eine geringe thermische Masse aufweisend, hergestellt ist und trotzdem eine gute thermische Kontaktierung einer flexibel auszulegenden Oberflächenvergrößerung und/oder Turbulenzstrukturen mit der Fluidkanalstruktur erlaubt.

Diese Aufgabe wird durch das Verfahren zur Herstellung eines Wärmeübertragers mit den Merkmalen des Anspruchs 1 sowie durch den Wärmeübertrager mit den Merkmalen des Anspruchs 7 gelöst. In Anspruch 15 werden erfindungsgemäße Verwendungen angegeben. Die weiteren abhängigen Ansprüche stellen vorteilhafte Weiterbildungen dar.

Erfindungsgemäß wird ein Verfahren zur Herstellung eines Wärmeübertragers bereitgestellt, bei dem
a) mittels textiler Fertigungstechnologie aus Drähten und/oder technischen Fasern eine dreidimensionale textile Struktur mit einem ersten und mindestens einem weiteren, sich vom ersten Strukturbereich unterscheidenden Strukturbereich synchron erzeugt wird, wobei sich die Strukturbereiche in der Dichte der technischen Fasern oder Drähte und/oder der Porosität unterscheiden und damit unterschiedliche Funktionen ausprägen können (Verbesserung Wärmeleitung, Erzeugung von Turbulenzen, Erzeugung kompakter Wandungslagen), und
b) durch eine Nachbehandlung der erste Strukturbereich unter Ausbildung von Kanälen gegenüber den weiteren Strukturbereichen zumindest bereichsweise verschlossen wird und die weiteren Strukturbereiche zur Vergrößerung der spezifischen Oberfläche in diesen Bereichen modifiziert werden.

Mit neuen Fertigungstechniken im Bereich der technischen Weberei, Strickerei oder Wirkerei können metallische, aber auch andere Rund- oder Flachdrähte zu räumlichen Gewebestrukturen verarbeitet werden. Der erfindungsgemäße Ansatz beruht nun darauf, dass diese Drahtverarbeitungsverfahren so genutzt werden, dass in einem Fertigungsschritt sowohl die fluidführende Kanalstruktur als auch direkt die Funktionsstrukturen, d.h. Oberflächenvergrößerung oder Turbulenzstrukturen, gefertigt werden. Hierbei werden die Möglichkeiten der technischen Weberei, Strickerei oder Wirkerei derart genutzt, dass die Wandungen der Fluidkanäle sehr feinmaschig verarbeitet werden, während die Bereiche der Oberflächenvergrößerung hingegen den dort erforderlichen Anforderungen hinsichtlich Porosität, Wärmeleitfähigkeit oder spezifischer Oberfläche angepasst sind.

Die unterschiedlichen erfindungsgemäßen Strukturbereiche können gleichzeitig mehrere Funktionen übernehmen. Dazu gehören die räumliche Trennung unterschiedlicher Strömungsbereiche bzw. unterschiedlicher Fluide, die Verbesserung von Wärme- und Stofftransport durch Erzeugen von Turbulenzen bei gleichzeitig guter Durchströmbarkeit oder Erhöhen der Wärmeleitfähigkeit und die Stabilisierung des Wärmeübertragers. Insbesondere die gleichzeitige Nutzung der drei Aspekte trägt in Kombination mit der Verwendung von dünnen Drähten dazu bei, dass eine Realisierung in Leichtbauweise möglich wird.

Die unterschiedlichen Strukturbereiche sind aufgrund der verfügbaren Fertigungstechnik und der integrierten Dimensionierung unterschiedlicher Funktionen, wie zuvor beschrieben, nicht auf eine schichtweise Anordnung angewiesen sondern können frei gestaltet werden. Gleiches gilt für die Fertigung in der Tiefe bzw. in Strömungsrichtung. Hier können mit der Lauflänge des Wärmeübertragers Strömungskanäle zusammengeführt werden, ihren Durchmesser ändern oder auch Strukturbereiche ihre Eigenschaften ändern.

Die erfindungsgemäße Leichtbauweise kann realisiert werden,
1. indem die Gewebestruktur gleichzeitig die räumliche Trennung der strömenden Fluide in Form von dicht verarbeiteten Wandungen gewährleistet und die Integration von Funktionsbereichen erlaubt, die beispielsweise Turbulenzen erzeugen oder der verbesserten Wärmeabfuhr dienen.
2. da durch die gleichzeitige Nutzung der Struktur als Funktions- und Stabilisierungsstruktur Material eingespart und ein kompakteres Design realisiert werden kann.
3. da durch die Verarbeitung von Drähten mit kleinen Durchmessern (<0,5 mm) sehr geringe Wandstärken realisiert werden können.

Durch die Verwendung textiler Fertigungsverfahren kann eine sehr große Vielfalt an geometrischen Ausformungen erzeugt werden, die einen großen gestalterischen Freiheitsgrad für die Strukturen mit sich bringt. Dabei ist es möglich komplexe Geometrien zu erstellen, die im Schnitt durch den Wärmeübertrager nicht auf einen reinen Schichtaufbau beschränkt sind und in der Wärmeübertragertiefe ebenfalls räumliche Verschiebungen der Strukturbereiche erlauben.

Vorzugsweise wird der zumindest bereichsweise Verschluss des ersten Strukturbereichs mittels Durchströmen mit einem Bindemittel oder einer Lötsuspension und/oder mittels durch Kapillareffekt bedingtem Aufsteigen eines Bindemittels oder einer Lötsuspension erreicht. Ebenso ist es möglich, die Gewebestruktur in ein Bad einzutauchen, das eine Lötsuspension oder ein Bindemittel enthält.

Die Dichtheit der Kanalwandungen kann durch eine thermische Nachbehandlung, insbesondere durch Löten, Versintern oder Kleben, erreicht werden, wobei hierfür unterschiedliche Verfahren in Frage kommen. Die thermische Kontaktierung der Drähte innerhalb der Oberflächenvergrößerung kann beispielsweise durch lotbeschichtete Drähte erreicht werden.

Vorzugsweise werden die Strukturbereiche mit unterschiedlicher Dichte der technischen Fasern oder Drähte durch variierende Maschenweiten oder durch variierende Einbringung von Schuss- oder Kettenfäden in die Struktur erzeugt.

Eine weitere bevorzugte Ausführungsform sieht vor, dass die Modifizierung in Schritt b) durch eine zumindest bereichsweise Beschichtung und/oder durch eine zum Aufquellen und Verbinden führende thermische und/oder chemische Aktivierung der Drähte oder Fasern erfolgt.

Es ist weiterhin bevorzugt, dass in einem zusätzlichen Schritt eine Modifizierung der inneren Oberfläche der Kanäle erfolgt. Dies kann insbesondere durch zumindest bereichsweise Beschichtung, Laminierung, thermische oder chemische Aktivierung und/oder Aufquellung erfolgen.

Zusätzlich zu dem Vorteil der Fertigung "in einem Stück" bietet die Textilverarbeitungstechnik den gro-βen Vorteil, dass einzelne Elemente direkt ohne apparative Vorbereitung gefertigt werden können. Im Vergleich zu Wärmeübertragern, die mit Gussformen, Pressen, Ziehen oder ähnlichen Verfahren hergestellt werden, ist für die textile Fertigung keine Form erforderlich. Das geforderte Design kann direkt aus der Zeichnung durch entsprechende Programmierung auf die Maschine geschickt und dort angefertigt werden. Erfindungsgemäß wird ebenso ein Wärmeübertrager bereitgestellt, der eine dreidimensionale textile Struktur aus Drähten und/oder technischen Fasern enthält. Der Wärmeübertrager weist dabei einen ersten und mindestens einen weiteren, sich vom ersten Strukturbereich unterscheidenden Strukturbereich auf, wobei sich die Strukturbereiche in der Dichte der technischen Fasern oder Drähte und/oder der Porosität unterscheiden. Weiterhin ist der erste Strukturbereich in Form von Kanälen gegenüber den weiteren Strukturbereichen zumindest bereichsweise verschlossen und die weiteren Strukturbereiche weisen eine vergrößerte äußere Oberfläche auf.

Es ist bevorzugt, dass die Drähte oder technischen Fasern ausgewählt sind aus der Gruppe bestehend aus
- metallischen Materialien, insbesondere Kupfer, Aluminium oder Edelstahl,
- kohlenstoffhaltigen Materialien, insbesondere Kohlefasern Aktivkohlefasern oder Glasfasern
- Polymermaterialien, insbesondere Polypropylen (PP), Polyethylen (PE), Polyamid (PA), Polyether-ether-ketone (PEEK), Polyester (PET) oder
- Verbundstoffen hiervon,
wobei die Drähte oder technischen Fasern insbesondere einen Durchmesser von 50 bis 500 µm aufweisen.

Es ist weiter bevorzugt, dass die Drähte oder Fasern durch zumindest bereichsweise Beschichtung oder durch thermische und/oder chemische Aktivierung modifiziert sind. Bei der thermischen und/oder chemischen Aktivierung kommt es dann zu einem Aufquellen und Verbinden der Drähte oder Fasern.

Eine weitere erfindungsgemäße Variante sieht vor, dass die innere Oberfläche der Kanäle modifiziert ist. Dies kann insbesondere durch eine zumindest bereichsweise Beschichtung, Laminierung, thermische oder chemische Aktivierung und/oder Aufquellung erfolgen.

Es ist weiterhin bevorzugt, dass die Kanäle Strukturen zur Erzeugung turbulenter Strömungen aufweisen. Hierzu zählen insbesondere in die Kanäle hineinragende Gewebeschlaufen und/oder im wesentlichen senkrecht zur Strömungsrichtung ausgerichtete und mit den Kanalwandungen verbundene Gewebefäden.

Eine weitere bevorzugte Ausführungsform des Wärmeübertragers sieht vor, dass der erste und/oder die weiteren Strukturbereiche im sichtbaren Wellenlängenbereich des Spektrums im Wesentlichen transparent sind.

Vorzugsweise weisen die weiteren Strukturbereiche eine Porosität von 70 bis 80 % bei Porendurchmessern von 0,1 bis 5 mm auf. Weiterhin weisen die weiteren Strukturbereiche vorzugsweise eine spezifische Oberfläche von 2000 bis 20000 m²/m³ auf. Vorzugsweise besitzen die Strukturbereiche eine Wärmeleitfähigkeit von 1 bis 50 W/mK.

Es ist weiterhin bevorzugt, dass die weiteren Strukturbereiche mehrlagig aufgebaut sind, wobei die einzelnen Lagen aus Drähten oder technischen Fasern aus Materialien mit unterschiedlichem Schmelzpunkt bestehen oder diese Materialien im Wesentlichen enthalten.

In vielen Verdampfungs- und Kondensationsprozessen wird auf der Seite des Phasenwechsels eine vergrößerte Oberfläche zur Verfügung gestellt. Strukturierte Oberflächen, wie sie sich durch Gewebe erzeugen lassen, können hier verschiedene Vorteile erzielen.
In Verdampfungsprozessen wird in den meisten Prozessen Blasensieden als Siederegime angestrebt, um hohe Wärmestromdichten erreichen zu können. Blasensieden wird durch die Bereitstellung von Keimstellen unterstützt, in denen die Blasen entstehen. Die Kavitäten, die durch Gewebestrukturen erzeugbar sind, sind hierfür sehr gut geeignet.

Eine Wärmeübertragerstruktur, die das Blasensieden unterstützt, kann demnach aus einer fluidführenden Gewebeschicht aufgebaut sein, über der sich horizontal eine Gewebeschicht anschließt, die in ihrer Ausführung Kavitäten erzeugt, die den physikalischen Eigenschaften des Fluids, wie z.B. der Oberflächenspannung, der Viskosität und den Druckbereich, angepasst sind.

Für Verdampfungsprozesse, die durch kapillar unterstützte Verdampfung bestimmt sind, und für Kondensationsprozesse sind eher vertikal angeordnete funktionale Oberflächen zu realisieren. Bei kapillar unterstützten Verdampfungsprozessen sind diese entsprechend den Fluid- und Betriebsbedingungen, wie z.B. Druck, Temperatur, Oberflächenspannung, Viskosität oder Dichte, so zu dimensionieren, dass das flüssige Fluid im Gewebe angemessene Steighöhen realisiert, um dann in einen offenporigeren Bereich hinein verdampfen zu können.

In der Ad- und Absorptionstechnik dienen die Gewebefunktionsbereiche im Adsorber zur Erzielung großer spezifischer Oberflächen. Für die Absorptionstechnik sind diese als Kontaktfläche zwischen der ungesättigten Lösung und dem zu absorbierenden Dampf von zentralem Interesse für eine effektive Wärme- und Stoffübertragung und die erreichbare Leistungsdichte des Apparats.

Aufgrund der hohen lokalen Wärmeflüsse ist eine Lotummantelung der Drähte sinnvoll, um diese untereinander thermisch kontaktieren zu können.

Für den Anwendungsbereich Adsorptionstechnik sind auch Bereiche unterschiedlicher Porosität sehr interessant. Dabei sollte die Struktur dichter werden, je näher sie am wärmetransportierenden Fluid ist. Damit kann erreicht werden, dass in den äußeren Bereichen ein sehr guter Dampftransport möglich ist und gleichzeitig in Richtung des wärmeabführenden Fluids die Wärmeleitung verbessert wird. Bereiche mit großen Porendurchmessern können darüber hinaus genutzt werden, um im Aufbau des Wärmeübertragers zusätzliche Abstandshalter zu ersetzen.

Eine weitere Möglichkeit stellt die direkte Verarbeitung des Sorptionsmittels als Gewebematerial dar. Dafür kommt z.B. die Verwendung von Kohlefasern in Frage, die im Zusammenspiel mit Wasser, Methanol und Ethanol als Sorptionsmittel verwendet werden können.

Heat-Pipes sind hocheffiziente, passive thermische Komponenten, durch die Wärme mittels bereichsweiser Verdampfung und Kondensation übertragen wird. In ihnen liegt das Arbeitsmedium dementsprechend sowohl in flüssiger als auch in dampfförmiger Phase vor. Daher sind sowohl größere Querschnitte für den Dampftransport als auch kleinere für den Flüssigkeitstransport (Kapillareffekt) notwendig. Durch die beschriebene Idee ist es möglich, die textile Innenstruktur des Dampfkanals derart zu gestalten, dass ein Rücktransport des kondensierten und damit flüssigen Arbeitsmediums durch Kapillareffekte möglich wird. Es sind sowohl rohrförmige als auch flächige Konstruktionen vorstellbar, die nach dem Heat-Pipe-Prinzip arbeiten.

Anhand der nachfolgenden Figuren und des Beispiels soll der erfindungsgemäße Gegenstand näher erläutert werden, ohne diesen auf die hier gezeigte spezielle Ausführungsform einschränken zu wollen.
Fig. 1 zeigt einen Längs- und Querschnitt durch eine Gewebestruktur einer erfindungsgemäßen Ausführungsform des Wärmeübertragers.
Fig. 2 zeigt einen Längs- und Querschnitt durch eine Gewebestruktur einer erfindungsgemäßen Ausführungsform des Wärmeübertragers mit sich über die Lauflänge verändernden Strömungskanalquerschnitten.
Fig. 3 zeigt einen Querschnitt durch eine Gewebestruktur einer erfindungsgemäßen Ausführungsform des Wärmeübertragers mit unterschiedlichen Strömungsbereichen und Kanalgeometrien.

In Fig. 1 ist eine erfindungsgemäße metallische selbsttragende Abstandsgewebestruktur bestehend aus den Grundflächen 2 und dem Abstandsgewirke 1 dargestellt, wobei das Abstandgewirke den Anforderungen an den Strukturbereich für die Sorptionsbeschichtung entspricht.

In Fig. 2 ist eine erfindungsgemäße Gewebestruktur mit Strömungskanälen 1 für eine Flüssigkeit dargestellt, wobei die Strömungskanäle 1 unterschiedliche Querschnitte aufweisen und über die Lauflänge zusammengeführt werden. Die Wandungen der Kanäle werden durch eine dichte Gewebestruktur erzeugt, die ggf. nachbehandelt ist. Der Strukturbereich 2 eignet sich für die Durchströmung von Gasen oder Luft. Die gewebebasierte Abstandsstruktur dient einerseits der Strukturstabilisierung und andererseits der verbesserten Wärmeübertragung an die im Kanal 1 strömende Flüssigkeit. Weiterhin wird eine Trennlage 3 genutzt, um entweder unterschiedliche Gasströmungsbereiche voneinander zu trennen oder die Stabilität der Struktur zu unterstützen. Die Flüssigkeitskanäle 4 können analog zu denen der Strömungskanäle 1 ausgeprägt sein oder auch einen anderen Strömungsverlauf ausprägen.

In Fig. 3 zeigt eine erfindungsgemäße Gewebestruktur, wobei die Anordnung der Bereiche zeigt, dass in einem Wärmeübertrager flexibel verschiedenste Strukturbereiche realisiert werden können. Die Strukturbereiche 1 und 2 besitzen eine unterschiedliche Gewebedichte, die vorzugsweise mit Gas oder Luft durchströmt werden können und in denen Bereiche mit dichterer Struktur einen verbesserten Wärmeübertrag realisieren lassen. So kann beispielsweise für eine Anwendung, in der auf den engmaschigen Bereichen 3 aufgrund einer chemischen Reaktion oder Kondensation Wärme freigesetzt wird, der Strukturbereich 2 und/oder 3, 5 als offenporiger Anströmungsbereich genutzt werden, der insgesamt die Druckverluste bei guter Wärmeübertragung reduziert. Die Kanalstrukturen 4, 6 sind zur Durchströmung mit flüssigen Medien geeignet und können so die freiwerdende Wärme gut abführen. Weiterhin weist der Wärmeübertrager trennende und/oder stabilisierende Gewebelagen 7, 8 auf.

### Beispiel

### Adsorptionswärmeübertrager

In der Adsorptionstechnik dienen die Gewebefunktionsbereiche einerseits als Wärmetransportstruktur und andererseits als Trägerstruktur für eine Beschichtung mit geeigneten Sorptionsmitteln. Durch die Dimensionierung der freien Querschnitte der Struktur wird darüber hinaus noch der Stofftransport des Arbeitsmittels definiert. Für die Ausführung eines mit Sorptionsmittel beschichteten Wärmeübertragers ist eine hohe Wärmeleitfähigkeit bei geringer thermischer Masse und großer spezifischer Oberfläche der Gewebefunktionsbereiche anzustreben. Dafür kommen grundsätzlich metallische Drähte, z.B. bestehend aus Aluminium oder Kupfer, aber auch Kohlefasern in Betracht. Bei Faserstärken im Bereich von 50 bis 200 µm lassen sich mit den entsprechenden Textil-Verarbeitungsverfahren spezifische Oberflächen im Bereich von 5.000 bis 15.000 m²/m³erreichen.

Ein Adsorptionswärmeübertrager aus metallischen Gewebestrukturen, wie er in Fig. 1 dargestellt ist, kann folgendermaßen hergestellt werden:

Eine metallische selbsttragende Abstandsgewebestruktur bestehend aus den Grundflächen 2 und dem Abstandsgewirke 1 wird derart angefertigt, dass das Abstandgewirke den Anforderungen an den Strukturbereich für die Sorptionsbeschichtung entspricht.

Für die Anordnung in einem Wärmeübertrager werden mehrere Abstandsgewebematten übereinander angeordnet und seitlich in einer Tragstruktur 5 fixiert.

Sind die Gewebematten fixiert, werden sie mit einer Lotsuspension über die Kühlmittelkanäle 3 durchströmt; die Ablagerung der Lotsuspension erlaubt in der nachgeschalteten thermischen Behandlung sowohl das dichte Verschließen der Gewebeflächen als auch das Abdichten der Einfassungsbereiche von Gewebematte und Tragstruktur.

Anschließend werden die Kanäle, die durch die Abstandsgewirke definiert sind, mit einer Adsorbenssuspension oder der Kristallisationslösung durchströmt, die nach entsprechender Trocknung oder Kalzinierung eine Sorptionsschicht auf den Abstandsdrähten und den Innenwandungen hinterlässt.

## Patentansprüche

1. Verfahren zur Herstellung eines Wärmeübertragers, bei dem
a) mittels textiler Fertigungstechnologie aus Drähten und/oder technischen Fasern eine dreidimensionale textile Struktur mit einem ersten und mindestens einem weiteren, sich vom ersten Strukturbereich unterscheidenden Strukturbereich synchron erzeugt wird, wobei sich die Strukturbereiche in der Dichte der technischen Fasern oder Drähte und/oder der Porosität unterscheiden, und
b) durch eine Nachbehandlung der erste Strukturbereich unter Ausbildung von Kanälen gegenüber den weiteren Strukturbereichen zumindest bereichsweise verschlossen wird und die weiteren Strukturbereiche zur Vergrößerung der spezifischen Oberfläche in diesen Bereichen modifiziert werden.

2. Verfahren nach Anspruch 1,
**dadurch gekennzeichnet, dass** bei der textilen Fertigungstechnologie ein Weben, Stricken, Wirken oder Kombinationen hiervon der Drähte und/oder technischen Fasern erfolgt.

3. Verfahren nach einem der vorhergehenden Ansprüche,
**dadurch gekennzeichnet, dass** der zumindest bereichsweise Verschluss des ersten Strukturbereichs mittels Durchströmen mit einem Bindemittel oder einer Lötsuspension und/oder mittels kapillar bedingtem Aufsteigen eines Bindemittels oder einer Lötsuspension und/oder durch Eintauchen in ein Bad enthaltend eine Lötsuspension oder ein Bindemittel sowie gegebenenfalls nachfolgender thermischer oder photochemischer Behandlung.

4. Verfahren nach einem der vorhergehenden Ansprüche,
**dadurch gekennzeichnet, dass** die Strukturbereiche mit unterschiedlicher Dichte der technischen Fasern oder Drähte durch variierende Maschenweiten oder durch variierende Einbringung von Schuss- oder Kettenfäden in die Struktur erzeugt werden.

5. Verfahren nach einem der vorhergehenden Ansprüche,
**dadurch gekennzeichnet, dass** die Modifizierung in Schritt b) durch eine zumindest bereichsweise Beschichtung und/oder durch eine zum Aufquellen und Verbinden führende thermische und/oder chemische Aktivierung der Drähte oder Fasern erfolgt.

6. Verfahren nach einem der vorhergehenden Ansprüche,
**dadurch gekennzeichnet, dass** in einem zusätzlichen Schritt eine Modifizierung der inneren Oberfläche der Kanäle erfolgt, insbesondere durch zumindest bereichsweise Beschichtung, Laminierung, thermische oder chemische Aktivierung und/oder Aufquellung.

7. Wärmeübertrager enthaltend eine dreidimensionale textile Struktur aus Drähten und/oder technischen Fasern mit einem ersten und mindestens einem weiteren, sich vom ersten Strukturbereich unterscheidenden Strukturbereich, wobei sich die Strukturbereiche in der Dichte der technischen Fasern oder Drähte und/oder der Porosität unterscheiden und der erste Strukturbereich in Form von Kanälen gegenüber den weiteren Strukturbereichen zumindest bereichsweise verschlossen ist und die weiteren Strukturbereiche eine vergrößerte äußere Oberfläche aufweisen.

8. Wärmeübertrager nach Anspruch 7,
**dadurch gekennzeichnet, dass** die Drähte oder technischen Fasern ausgewählt sind aus der Gruppe bestehend aus
- metallischen Materialien, insbesondere Kupfer, Aluminium oder Edelstahl,
- kohlenstoffhaltigen Materialien, insbesondere Kohlefasern Aktivkohlefasern oder Glasfasern
- Polymermaterialien, insbesondere Polypropylen (PP), Polyethylen (PE), Polyamid (PA), Polyether-ether-ketone (PEEK), Polyester (PET) oder
- Verbundstoffen hiervon,
wobei die Drähte oder technischen Fasern insbesondere einen Durchmesser von 50 bis 500 µm aufweisen.

9. Wärmeübertrager nach einem der Ansprüche 7 oder 8,
**dadurch gekennzeichnet, dass** die Drähte oder Fasern als Modifizierung eine zumindest bereichsweise Beschichtung und/oder durch eine zum Aufquellen und Verbinden führende thermische und/oder chemische Aktivierung der Drähte oder
Fasern aufweisen.

10. Wärmeübertrager nach einem der Ansprüche 7 bis 9,
**dadurch gekennzeichnet, dass** die innere Oberfläche der Kanäle modifiziert ist, insbesondere durch eine zumindest bereichsweise Beschichtung, Laminierung, thermische oder chemische Aktivierung und/oder Aufquellung.

11. Wärmeübertrager nach einem der Ansprüche 7 bis 10,
**dadurch gekennzeichnet, dass** die Kanäle Strukturen zur Erzeugung turbulenter Strömungen, insbesondere in die Kanäle hineinragende Gewebeschlaufen und/oder im wesentlichen senkrecht zur Strömungsrichtung ausgerichtete und mit den Kanalwandungen verbundene Gewebefäden aufweisen.

12. Wärmeübertrager nach einem der Ansprüche 7 bis 11,
**dadurch gekennzeichnet, dass** der erste und/oder die weiteren Strukturbereiche im sichtbaren Wellenlängenbereich des Spektrums im wesentlichen transparent sind.

13. Wärmeübertrager nach einem der Ansprüche 7 bis 12,
**dadurch gekennzeichnet, dass** die weiteren Strukturbereiche eine Porosität von 70 bis 80 % bei Porendurchmessern von 0,1 bis 5 mm und/oder eine spezifische Oberfläche von 2000 bis 20000 m²/m³ und/oder eine Wärmeleitfähigkeit von 1 bis 50 W/mK aufweisen.

14. Wärmeübertrager nach einem der Ansprüche 7 bis 13,
**dadurch gekennzeichnet, dass** die weiteren Strukturbereiche mehrlagig aufgebaut sind, wobei die einzelnen Lagen aus Drähten oder technischen Fasern aus Materialien mit unterschiedlichem Schmelzpunkt bestehen oder diese im wesentlichen enthalten.

15. Verwendung der Wärmeübertrager nach einem der Ansprüche 7 bis 14 in Verdampfungs-, Kondensations- und Sorptionsprozessen, insbesondere in Ad- und Absorptionswärmepumpen und -kältemaschinen, Heat pipes und Katalysatoren.

## Claims

1. Method for the production of a heat exchanger, in which
a) a three-dimensional textile structure having a first and at least one further structural region which differs from the first structural region is generated synchronously from wires and/or technical fibres by means of textile manufacturing technology, wherein the structural regions differ in the thickness of the technical fibres or wires and/or porosity, and
b) the first structural region is sealed at least in certain regions by forming channels opposite the further structural regions by a post-treatment and the further structural regions are modified to enlarge the specific surface area in these regions.

2. Method according to claim 1,
**characterised in that** an interweaving, knitting, weaving or combinations hereof of the wires and/or technical fibres occurs in the textile manufacturing technology.

3. Method according to one of the preceding claims, **characterised in that** the sealing of the first structural region which is undertaken at least in certain regions occurs by means of flow-through with a binding agent or a solder suspension and/or by means of an increase of a binding agent or a solder suspension caused by capillaries and/or by immersion in a bath containing a solder suspension or a binding agent as well as, if necessary, subsequent thermal or photochemical treatment.

4. Method according to one of the preceding claims, **characterised in that** the structural regions having different thicknesses of the technical fibres or wires are generated by varying mesh width or by varying introduction of weft or warp threads into the structure.

5. Method according to one of the preceding claims, **characterised in that** the modification in step b) occurs by a coating which is present at least in certain regions and/or by a thermal and/or chemical activation of the wires or fibres leading to swelling and connection.

6. Method according to one of the preceding claims, **characterised in that**, in an additional step, a modification of the inner surface area of the channels occurs, in particular by coating, laminating, thermal or chemical activation and/or swelling which are present at least in certain regions.

7. Heat exchanger containing a three-dimensional textile structure made from wires and/or technical fibres having a first and at least one further structural region which differs from the first structural region, wherein the structural regions differ in the thickness of the technical fibres or wires and/or porosity and the first structural region is sealed at least in certain regions in the form of channels opposite the further structural regions and the further structural regions have an enlarged outer surface area.

8. Heat exchanger according to claim 7,
**characterised in that** the wires or technical fibres are selected from the group consisting of
- metallic materials, in particular copper, aluminium or stainless steel,
- materials containing carbon, in particular carbon fibres, active carbon fibres or glass fibres
- polymer materials, in particular polypropylene (PP), polyethylene (PE), polyamide (PA), polyether-ether-ketone (PEEK), polyester (PET) or
- composites thereof,
wherein the wires or technical fibres in particular have a diameter from 50 to 500 µm.

9. Heat exchanger according to one of claims 7 or 8, **characterised in that** the wires or fibres have, as a modification, a coating which is present at least in certain regions and/or a thermal and/or chemical activation of the wires or fibres leading to swelling and connection.

10. Heat exchanger according to one of claims 7 to 9, **characterised in that** the inner surface area of the channels is modified, in particular by a coating, lamination, thermal or chemical activation and/or swelling which are present at least in certain regions.

11. Heat exchanger according to one of claims 7 to 10, **characterised in that** the channels have structures for the generation of turbulent flows, in particular in the textile tubing protruding into the channels and/or textile fibres which are aligned substantially perpendicularly to the flow direction and are connected to the channel walls.

12. Heat exchanger according to one of claims 7 to 11, **characterised in that** the first and/or the further structural regions are substantially transparent in the visible wave length range of the spectrum.

13. Heat exchanger according to one of claims 7 to 12, **characterised in that** the further structural regions have a porosity of 70 to 80% for pore diameters from 0.1 to 5 mm and/or a specific surface area from 2000 to 20000 m²/m³ and/or a thermal conductivity from 1 to 50 W/mK.

14. Heat exchanger according to one of claims 7 to 13, **characterised in that** the further structural regions are constructed to be multi-layered, wherein the individual layers consist of wires or technical fibres made from materials having different melting points or substantially contain these.

15. Use of the heat exchanger according to claims 7 to 14 in evaporation, condensation and sorption processes, in particular in ad- and absorption heat pumps and cooling machines, heat pipes and catalysers.

## Revendications

1. Procédé de fabrication d'un échangeur de chaleur, dans lequel
a) à l'aide d'une technologie de fabrication textile, à partir de fils et/ou de fibres techniques, une structure textile tridimensionnelle, avec une première zone structurelle et au moins une zone structurelle supplémentaire, différente de la première zone structurelle, est réalisée de manière synchrone, les zones structurelles étant différentes en terme de densité des fibres techniques ou des fils et/ou en terme de porosité, et
b) grâce à un post-traitement, la première zone structurelle est scellée vis-à-vis des zones structurelles supplémentaires, en formant des canaux, au moins partiellement et les zones structurelles supplémentaires sont modifiées afin d'agrandir la surface spécifique dans ces zones.

2. Procédé selon la revendication 1, **caractérisé en ce que**, dans la technologie de fabrication textile, un tissage, un tricotage, une action ou une combinaison des fils et/ou des fibres techniques sont effectués.

3. Procédé selon l'une des revendications précédentes, **caractérisé en ce que** le scellement au moins partiel de la première zone structurelle est effectuée à l'aide de la traversée avec un liant ou d'une suspension de brasage et/ou à l'aide de la montée capillaire d'un liant ou d'une suspension de brasage et/ou par l'immersion dans un bain contenant une suspension de brasage ou un liant ainsi que, le cas échéant, un traitement thermique ou photochimique suivant.

4. Procédé selon l'une des revendications précédentes, **caractérisé en ce que** les zones structurelles sont réalisées avec des densités différentes des fibres techniques ou des fils par des tailles de mailles variées ou par l'introduction variable de fils de trame et de chaîne dans la structure.

5. Procédé selon l'une des revendications précédentes, **caractérisé en ce que** la modification a lieu, dans l'étape b), par un revêtement au moins partiel et/ou par une activation thermique et/ou chimique des fils ou fibres conduisant à un gonflement et à une liaison.

6. Procédé selon l'une des revendications précédentes, **caractérisé en ce que**, dans une étape supplémentaire, a lieu une modification de la surface interne des canaux, plus particulièrement par un revêtement au moins partiel, un laminage, une activation thermique ou chimique et/ou un gonflement.

7. Echangeur de chaleur contenant une structure textile tridimensionnelle constituée de fils et/ou de fibres techniques avec une première zone structurelle et au moins une zone structurelle supplémentaire, différente de la première zone structurelle, les zones structurelles étant différentes, en terme de densité des fibres techniques ou des fils et/ou en terme de porosité et la première zone structurelle est scellée, sous la forme de canaux, vis-à-vis des zones structurelles supplémentaires et les zones structurelles supplémentaires présentent une surface extérieure agrandie.

8. Echangeur de chaleur selon la revendication 7, **caractérisé en ce que** les fils ou les fibres techniques sont sélectionnés dans le groupe constitué de :
- matériaux métalliques, plus particulièrement de cuivre, d'aluminium ou d'acier inoxydable,
- matériaux contenant du carbone, plus particulièrement des fibres de carbone, des fibres de charbon actif ou des fibres de verre
- matériaux polymères, plus particulièrement de polypropylène (PP), de polyéthylène (PE), de polyamide (PA), de polyéther-éther-cétone (PEEK), de polyester (PET) ou
- de substances liantes,
les fils ou les fibres techniques présentant plus particulièrement un diamètre de 50 à 500 µm.

9. Echangeur de chaleur selon l'une des revendications 7 ou 8, **caractérisé en ce que** les fils ou les fibres présentent, en tant que modification, un revêtement au moins partiel et/ou une activation thermique et/ou chimique des fils ou des fibres conduisant à un gonflement et à une liaison.

10. Echangeur de chaleur selon l'une des revendications 7 à 9, **caractérisé en ce que** la surface interne des canaux est modifiée, plus particulièrement par un revêtement au moins partiel, un laminage, une activation thermique ou chimique et/ou un gonflement.

11. Echangeur de chaleur selon l'une des revendications 7 à 10, **caractérisé en ce que** les canaux présentent des structures pour la production d'écoulements turbulents, plus particulièrement des boucles de tissu dépassant dans les canaux et/ou orientée de manière sensiblement perpendiculaire à la direction de l'écoulement et des fils de tissu liés aux parois des canaux.

12. Echangeur de chaleur selon l'une des revendications 7 à 11, **caractérisé en ce que** la première zone structurelle et/ou les zones structurelles supplémentaires sont sensiblement transparentes dans la plage des longueurs d'ondes visibles du spectre.

13. Echangeur de chaleur selon l'une des revendications 7 à 12, **caractérisé en ce que** les zones structurelles supplémentaires présentent une porosité de 70 à 80% pour des diamètres de pores de 0,1 à 5 mm et/ou une surface spécifique de 2000 à 20000 m²/m³ et/ou une conductivité thermique de 1 à 50 W/mK.

14. Echangeur de chaleur selon l'une des revendications 7 à 13, **caractérisé en ce que** les zones structurelles supplémentaires présentent plusieurs couches, les différentes couches étant constituées de fils ou de fibres techniques constitués de matériaux présentant des points de fusion différents ou contiennent sensiblement ceux-ci.

15. Utilisation des échangeurs de chaleur selon l'une des revendications 7 à 14 dans des processus d'évaporation, de condensation et de sorption, plus particulièrement dans des pompes à chaleur et des machines frigorifiques à adsorption et à absorption, des caloducs et des catalyseurs.
